# EUROPÄISCHE PATENTSCHRIFT

(11) **EP 2 322 732 B1**
(45) Veröffentlichungstag und Bekanntmachung des Hinweises auf die Patenterteilung: **20.06.2012**
(21) Anmeldenummer: 09176042.1
(22) Anmeldetag: 16.11.2009
(51) Int. Cl.: E04B 2/96

(54) **Fassade oder Glaswand in Brandschutzausführung**
Facade or glass wall in fire safety construction
Façade ou paroi en verre dans une construction ignifuge

(43) Veröffentlichungstag der Anmeldung: 18.05.2011
(73) Patentinhaber: W.M.K.Secur S.r.l., 39035 Monguelfo-Tesido BZ (IT)
(72) Erfinder: Gasser, Erwin, 39035 Monguelfo-Tesido BZ (IT)
(74) Vertreter: Ausserer, Anton

(56) Entgegenhaltungen:
- EP-A1- 0 086 976
- EP-A1- 0 933 486
- EP-A2- 0 436 868
- EP-A2- 1 580 343
- DE-A1- 10 144 820
- GB-A- 2 230 799

## Beschreibung

Die vorliegende Erfindung bezieht sich auf eine Fassade oder Glaswand in Brandschutzausführung gemäß dem Oberbegriff des Anspruchs 1.

Das europäische Patent EP 0933486 beschreibt eine Fassade oder Glasdach in Brandschutzausführung mit einer aus Pfosten-und Riegelprofilen bestehenden Tragkonstruktion, die Rahmenfelder begrenzen, die mit einer Brandschutzverglasung versehen sind. Die Pfosten- und Riegelprofile sind aus Aluminium gefertigt und weisen ein tragendes Kernprofil auf, das die statischen Belastungen aufnimmt. Das Kernprofil ist von Formkörpern umgeben. Das Kernprofil ist in seinem Außenwandbereich von einer Hohlkammer umschlossen um die Formkörper aufzunehmen. Verbindungsstege sind zwischen der Außenwand der Hohlkammer und dem Kernprofil für eine geringe Wärmeleitung bzw. für einen geringen Wärmefluss von der Außenwand der Hohlkammer zum Kernprofil vorgesehen. Die Formkörper bestehen aus einem wärmebindenden hydrophilen Absorbens mit hohem Wasseranteil oder enthalten ein wärmebindendes hydrophiles Absorbens. Die Verbindungsstege begrenzen die Hohlkammer an der Verglasungsseite und zu mindestens ein Teil der Verbindungsstege bildet jeweils den Boden einer Aufnahmenut für eine Anlagedichtung der Scheiben.

Bei einer solchen Fassade stellt sich das Problem, dass das Kernprofil vor allem nicht genügend stabil ist, da es mit der Außenwand der Hohlkammer gegen die Verglasungsseite nur durch einen Steg verbunden ist, weicher einerseits die Hohlkammer abschließt und andererseits keine genügende Halterung des Kernprofils innerhalb der Hohlkammer gewährleistet. Überdies findet das in die Hohlkammer einzubringende feuerhemmende Material keine ausreichende Verankerung an der Außenwand des Kernprofils. Das Kernprofil selbst ist ausschließlich nur dazu bestimmt, dem gesamten Profil, im Falle eines Brandes und dem Abschmelzens des Aluminiums der Außenwand, Stabilität zu verleihen.

Die Veröffentlichung EP 0 086 976 beschreibt einen Bauteil wie Gebäudefassade, Außenwände, Dächer, außenliegende Treppen, Fahrschachtwände oder Fahrschachtumhüllungen, Lüftungskanäle, Lüftungsschächte, Schächte, Isolationsschächte, Brüstungen, Schürzen, Bedachungen, Innenhofüberdachungen mit/oder/ohne Verglasungen unter Verwendung von mindestens einer selbsttragenden Metallkonstruktion für feste Verglasungen und Brüstungen bzw. Schürzen und/oder beweglichen verglasungen und Brüstungen bzw. Schürzen und/oder Kombinationen aus festen Verglasungen und Brüstungen bzw. Schürzen und/oder beweglichen Verglasungen (= Fenster/Türen und dgl.) und Brüstungen bzw. Schürzen, wobei es sich um Bauelemente des baulichen Brandschutzes der Feuerwiderstandsklasaen F-, G-, K-, L-, T-, W- nach DIN 4102 handelt.

Der (die) Verbundkörper (4) besteht (bestehen) aus mindestens einem statisch beanspruchbaren (also) tragenden Körper (18) und von Dämmstoff (e .n) (9) ganz oder teilweise umgeben ist (sind), wobei der Dämmstoff (9) bevorzugt (wenigstens teilweise) in einer Umkleidung (10) vorgesehen ist.

Die Veröffentlichung DE 101 44 820 beschreibt ein Brandschutzelement, insbesondere zum Aufbau eines Rahmenwerkes (2) an einem Gebäude zur Halterung eines einspannbaren Bauteils (3), wie einer Brandschutzverglasung oder -platte, mit einer äußeren Deckleiste (7) zum Einspannen des Bauteils (3) und mit einer einen Innenraum zumindest teilweise umschließenden Umkleidung (6), wobei der Innenraum eine Füllung enthält, die aus einem wärmebindenden, hydrophilen Adsorbens mit hohem Wasseranteil besteht.

Die Füllung ist aus einer Füllmasse (5) gebildet, die Magnesiumoxychlorid-Zement enthält oder vollständig aus Magnesiumoxychlorid-Zement besteht.

Die Veröffentlichung EP 1 580 343 beschreibt einen Stoßverbinder (1) zur Verbindung von Profilen, insbesondere Pfostenprofilen (2) und Riegelprofilen (3) im Innen- und Außenbereich einer, insbesondere thermisch getrennten, Fassade mit Mittel zur stirnseitigen Verbindung des Stoßverbinders (1) mit dem zu verbindenden Profil.

Der Stoßverbinder (1) umfasst einen einheitlichen Seitenbereich (6), der eine Verbindung desselben Stoßverbinders (1) mit den Außenprofilen (5) ermöglicht, wobei die Außenprofile (5) unterschiedliche Glasansatzhöhen H aufweisen.

Die veröffentlichung GB 2 230 799 A beschreibt eine Fassade in Brandschutz - ausfühtung mit einer aud Pfosten - und ausführung mit einer aus Pfosten - und Riegelprofilen bestehenden Tragkonstruktion

Die Aufgabe der vorliegenden Erfindung liegt daher darin, eine die im genannten Patent beschriebene Fassade oder Glaswand zu verbessern und eine Fassade oder Glaswand mit einer Tragkonstruktion vorzuschlagen, deren Pfosten- und Riegeiprofile nicht nur eine höhere Stabilität aufweisen, sondern auch mit ihren Stößen besser verbindbar sind, wo sie zur Bildung der einzelnen Rahmen zusammenlaufen.

Diese Aufgabe wird von einer Fassade oder Glaswand in Brandschutzausführung mit den Merkmalen des Patentanspruchs 1 gelöst.

Wird zwischen dem Innenhohlkörper und dem Außenhöhlkörper das Füllmaterial eingegeben, welches den gesamten Hohlraum ausfüllt und sich satt mit den schwalbenschwanzförmigen Nuten bzw. Hinterschneidungen verbindet, so weist das gesamte Profil eine größere Stabilität gegenüber der bekannten Lösung auf. Wird der Steg überdies fortgesetzt, um sich mit der Wand des Außenhohlkörpers zu verbinden, so genießt diese Variante eine noch höhere Stabilität wegen der größeren Länge des Steges. Bei der Rahmenkonstruktion der Fassade laufen Pfosten- und Riegelprofile rechteckig in Knoten zusammen und die beiden Profile müssen daher miteinander verbunden werden. Wird nun entweder der Innenhohlkörper des Pfostenprofils oder der Innenhohlkörper des Riegelprofils dazu benutzt um gegeneinander anstoßend angeordnet zu werden, können diese dazu verwendet werden, Befestigungs-und Verbindungsmittel aufzunehmen, die zweckmäßiger Weise im jeweiligen Hohlköper befestigt sind und sowohl die Wand des Außenhohlkörpers als auch die Wand des Innenhohlkörpers des zu verbindenden Profils durchdringen. So sind die Befestigungs- und Verbindungsmittel durch das feuerfeste Material geschützt, welches in den Zwischenraum zwischen Außenholkörper und Innenhohlkörper eingebracht wird. Weitere Merkmale und Vorteile gehen aus den Patentansprüchen und aus der folgenden Beschreibung aufgrund von verschiedenen, in der beigefügten Zeichnung dargestellten Ausführungsformen hervor. Es zeigen,
Figuren 6 und 10 jeweils einen Querschnitt durch ein erfindungsgemäßes Profil in verschiedenen Ausführungsformen, Figur 18 eine perspektivische Explosionsansicht eines Knotens einer Rahmenkonstruktion für eine erfindungsgemäße Fassade oder Glaswand und
Figur 19 einen Knoten wie Figur 18, jedoch zusammengebaut.
Figuren 1 bis 5, 7 bis 9 und 11 bis 17 zeigen Profile in verschiedenen nicht erfindungsgemäßen Ausführungsformen.

In der Figur 1 ist insgesamt ein Profil 1 dargestellt, das einen Außenhohlköper 2 aufweist, das einen Innenhohlkörper 3 umgibt. Der Außenhohlkörper 2 weist in der Mitte eine abgesetzte Seite 4 auf, um sich mit dem Innenhohlkörper 3 zu verbinden, von dem, auf derselben Seite, sich eine Aufnahme 5 erstreckt, um eine Schraube 309 zur Verbindung mit einem außenseitigen Glasanpressprofil aufzunehmen. Der Innenhohlkörper 3 ist zweckmäßiger Weise über einen Steg 6 mit einer der Wände des Außenhohlkörpers 2 mit einer zur Wand 2 selbst parallelen Erstreckung und einem geneigten Abschnitt 7 mit einem zur Wand 2 senkrechten Endabschnitt 8 verbunden. Die Außenflächen der Wände des Innenhohlkörpers weisen innerhalb des Außenhohlkörpers 2 und die Stege 6, 7, 8 schwalbenschwanzförmige Nuten bzw. Hinterschneidungen 9 auf, um eine bessere Verankerung von nicht dargestellten, feuerhemmenden Material im Zwischenraum zwischen dem Außenhohlkörper 2 und dem Innenhohlkörper 3 sicherzustellen. Zweckmäßiger Weise erstrecken sich diese Nuten in Längsrichtung schwalbenschwanzförmig bzw. unter Hinterschneidung um eine bessere Verankerung sicherzustellen und trotzdem die Möglichkeit einer Extrusion des Profils selbst zu geben.

In Figur 2 erstreckt sich ein Profil 10 im Steg 9 in zwei spiegelnd angeordnete, geneigte Abschnitte 11, 12 um sich über Abschnitte 13 und 14 zu verbinden, die zu den zueinander parallelen und zum Steg 9 parallelen Wänden des Hohlkörpers 2 senkrecht sind.

In Figur 3 hingegen endet ein Profil 20 des Steges 9 mit einem zu diesem und zu den beiden zum Steg 9 parallelen Wände des Außenhohlkörpers 2.

In Figur 4 ist hingegen ein Profil 30 dargestellt, dessen Steg 9 sich in zwei Endschwänze 31 und 32 erstreckt, die nicht mit den Wänden des Außenhohlprofils 2 verbunden sind. Beim Profil gemäß Figur 5 anstelle des Steges 9 des Innenhohlkörpers erstrecken sich zwei Stege 41 und 42 auseinander laufend, die mit der Wand 43 des Außenhohlkörpers 2 verbunden sind.

In Figur 6 weist das erfindungsgemäße Profil 50 schachtelförmige Stege 52 auf, die gemäß einem sich ausschließlich am Innenhohlkörper erstreckendem Rechteck angeordnet sind.

In Figur 7 weist ein Profil 60 einen Innenhohlkörper 3 auf, von dem sich ein Steg 61 erstreckt, der mit Abstand von der Wand des Außenhohlkörpers endet.

Figur 8 zeigt ein Profil 70, dessen Steg 9 mit einem Abschnitt 71 endet, der zu einem der Wände des Außenhohlkörpers 2 senkrecht ist. Bei diesem Profil sind Kanäle 200 sowohl auf der Innenfläche des Außenhohlkörpers als auch auf der Außenfläche des Innenhohlkörpers vorgesehen.

Das Profil 80 der Figur 9 ist gegenüber Figur 7 abgeändert, da es Kanäle 200 aufweist.

Ein erfindungsgemäßes Profil 90 aus Figur 10 weist schachtelförmige Stege 51 wie Figur 6 auf, die jedoch über geneigte Abschnitte 92 und 93 mit den Wänden des Außenhohlkörpers 2 unter Zwischenschaltung von Kanälen200 verbunden sind.

Das Profil 100 aus Figur 11 weist einen Hohlkörper 2 auf, dessen Inneres mit den Stegen 101 am einheitlichen Körper mit dem Innenhohlkörper 3 verbunden ist und dessen Abschlussseite in zwei geneigten Abschnitten endet, die mit parallelen Wänden des Außenhohlkörpers 2 verbunden sind. Diese geneigten Abschnitte sind mit 102 angegeben.

Figur 12 zeigt ein gegenüber Figur 2 abgeändertes Profil 110, das Kanäle 200 aufweist.

Figur 13 zeigt ein gegenüber Figur 5 abgeändertes Profil 120, in dem es Kanäle 200 aufweist.

Figur 14 zeigt ein Profil 130, das einen Innenhohlkörper aufweist, dessen freien Ecken über Stegabschnitte 131 und 132 mit Wänden des Außenhohlkörpers 2 verbunden sind.

Figur 15 und 16 zeigen jeweils Profile 140, 150, deren Innenhohlkörper nicht mit dem Außenhohlkörper über Stege verbunden ist.

Figur 17 weist ein Profil auf, das jenen wie in Figur 14 dargestellt ähnlich ist.

In Figur 8 bis 17 sind Profile dargestellt, bei denen entweder Stege und/oder Außenflächen des Innenhohlkörpers 3 und/oder Innenfläche des Außenhohlkörpers 2 Kanäle 200 umfassen, die zur Aufnahme von weiteren Verbindungsmitteln bestimmt sind.

In Figur 18 und 19 ist ein Knoten 300 einer Rahmenkonstruktion dargestellt, der aus einem Pfostenprofil 301 und zwei Riegelprofilen 302 und 303 besteht. In der Wand des Außenhohlkörpers 2 und in der, der letzteren gegenüberliegenden Wand des Innenhohlkörpers 3 des Pfostenprofils 301 ist jeweils ein Durchbruch 304 und ein in der Figur 19 nicht sichtbarer Durchbruch ausgenommen, die zueinander derart ausgerichtet sind, dass durch sie von außen ins Pfostenprofil 301 hindurch ein Verbindungsmittel 305 mit seinen aufspreizbaren Flügeln 306 gebracht werden kann, dass die Flügel 306 die Wand des Innenhohlprofils 3 hintergreifen und dort blockiert werden. Die Flügel 306 werden zweckmäßiger Weise durch eine durch das Verbindungsmittel 305 geführte Schraube 307 in ihrer Spreizstellung gehalten um ein Ausziehen des Verbindungsmittel 305 zu verhindern. Über das am Pfostenprofil befestigte Verbindungsmittel 305 wird die Innenhohlkammer 3 eines Riegelprofils 302/303 bis zur dessen Anlage an der Außenwand des Pfostenprofils 301 aufgeschoben, womit der Knoten 300 gebildet wird. Um einen Auszug des Riegelprofils 302/303 zu verhindern, wird durch eine in der Aufnahme 5 des Riegelprofils ausgearbeiteten Bohrung eine Schraube 308 eingedreht. Spiegelbildlich zum beschriebenen Riegelprofil wird bei Erfordernis ein gleiches Riegelprofil am Pfostenprofil angebracht.

Erfindungsgemäß kann als Riegelprofil und Pfostenprofil klarerweise je nach Bedürfnis eine beliebige Konstruktion herangezogen, werden beispielsweise wie unter Bezugnahme auf die Figuren 6 und 10 beschrieben.

## Patentansprüche

1. Fassade oder Glaswand in Brandschutzausführung, umfassend eine Tragkonstruktion, die aus Pfosten- und Riegelprofilen besteht, die jeweils einen Außenhohlkörper (2) und einen von diesem letzteren unter Ausbildung eines Zwischenraums umgebenden Innenhohlkörper (3) aufweisen, wobei mindestens ein Steg (9) sich von der Außenfläche der Wand des Innenhohlkörpers (3) im Zwischenraum in Längserstreckung des Profils erstreckt, wobei die Stege (9) und/oder die Außenfläche des Innenhohlkörpers schwalbenschwanzförmige Nuten bzw. Hinterschneidungen zur Verankerung eines feuerhemmenden Materials aufweisen und die Pfosten- und Riegelprofile (301, 302, 303) zu deren gegenseitigen anstoßenden Anordnung in Knoten (300) zusammenlaufen, **dadurch gekennzeichnet, dass** der Innenhohlkörper (3) des Pfostenprofils (301) und der Innenhohlkörper (3) des Riegelprofils (302, 303) Befestigungs- und Verbindungsmittel (306) aufnehmen, welche im jeweiligen Innenhohlkörper (3) befestigt und somit der direkten Feuereinwirkung entzogen sind und sowohl die Wand des Außenhohlkörpers (2) als auch die Wand des Innenhohlkörpers (3) des dazu senkrechten, zu verbindenden Pfostenprofils durchdringen und dass der mindestens eine genannte Steg des Innenhohlkörpers (3) ein schachtelförmiges Profil aufweist.

2. Fassade oder Glaswand nach Anspruch 1, **dadurch gekennzeichnet, dass** das schachtelförmige Profil des Stegs aussschließlich dem Innenhohlkörper (3) angehört.

3. Fassade oder Glaswand nach Anspruch 1, **dadurch gekennzeichnet, dass** der Zwischenraum mit dem feuerhemmenden bzw. feuerfesten Material gefüllt ist.

4. Fassade oder Glaswand nach Anspruch 1, **dadurch gekennzeichnet, dass** der mindestens eine Steg (9) verlängert ist, um sich mit der Innenfläche des Außenhohlkörpers (2) zu verbinden.

5. Fassade oder Glaswand nach Anspruch 1, **dadurch gekennzeichnet, dass** die schwalbenschwanzförmigen Nuten Erhebungen bliden, die sich in Längsrichtung schwalbenschwanzförmig oder hinterschnitten erstrecken, um eine bessere Verankerung des feuerfesten Materials sicherzustellen.

6. Fassade oder Glaswand nach Anspruch 1, **dadurch gekennzeichnet, dass** entweder die Stege (9) und/oder die Außenfläche des Innenhohlkörpers (3) und/oder die Innenfläche des Außenhohlkörpers (2) Kanäle (200) aufweisen, die zur Aufnahme von weiteren Verbindungsmitteln bestimmt sind.

7. Fassade oder Glaswand nach Anspruch 3, **dadurch gekennzeichnet, dass** der mit feuerfestem Material gefüllte Zwischenraum vom genannten Verbindungsmittel (305) durchquert wird.

8. Fassade oder Glaswand nach Anspruch 6, **dadurch gekennzeichnet, dass** die Kanäle (200) zwischen dem Steg (9) und der Innenfläche des Außenhohlkörpers (2) zur gegenseitigen, kontinuierlichen Verbindung vorgesehen sind.

9. Fassade oder Glaswand nach einem oder mehreren der vorstehenden Ansprüche 1 bis 8, **gekennzeichnet durch** einen genannten Knoten (300) der Tragkonstruktion der aus einem Pfostenprofil (301) und zwei Riegelprofilen (302 und 303) besteht, wobei in der Wand des Außenhohlkörpers (2) und in der, der letzteren gegenüberliegenden Wand des Innenhohlkorpers (3) des Pfostenprofils (301) jeweils ein Durchbruch (304) ausgenommen ist, die zueinander derart ausgerichtet sind, dass **durch** diese Durchbrüche, von außen ins Pfostenprofil (301) hindurch das genannte Verbindungsmittel (305) welches aufspreizbare Flügel aufweist, (306) derart gebracht werden kann, dass die Flügel (306) die Wand des innenhohlprofils (3) hintergreifen und dort blockiert werden, wobei die Flügel (306) in ihrer Stellung gehalten werden um ein Ausziehen des Verbindungsmittels (305) zu verhindern, wobei über das am Pfostenprofil befestigte Verbindungsmittel (305) die Innenhohlkammer (3) eines Riegelprofils (3021303) bis zur dessen Anlage an der Außenwand des Pfostenprofils (301) aufgeschoben wird, womit der genannte Knoten (300) gebildet wird.

10. Fassade oder Glaswand nach Anspruch 9, **dadurch gekennzeichnet, dass** das Riegelprofil (3021303) gegen einen Auszug aus dem Pfostenprofil im feuergeschützten Innenhohlkörper (3) gesichert ist.

11. Knoten einer Fassade oder Glaswand, hergestellt mit Pfosten- und Riegelprofilen ausgeführt gemäß einem oder mehreren der Ansprüche 1 bis 10.

## Claims

1. Façade or glass wall in fire safety construction, comprising a bearing structure made of mullion profiles and transom profiles featuring respectively an external hollow body (2) and an internal hollow body (3) surrounded by the former with a gap defined in between the two, at least a rib (9) extending into the gap, along the longitudinal direction of the profile, from the external surface of the wall of the internal hollow body (3), the rib (9) and/or the external surface of the internal hollow body featuring dove-tailed notches or undercuts for anchoring a fireproof material, the mullion and transom profiles (301, 302, 303), in order to abut the one against the other, converge in nodes (300), **characterized in that** the internal hollow body (3) of the mullion profile (301) and the internal hollow beam (3) of the transom profile (302, 303) house fixing and connecting means (306) which are fixed in the respective internal hollow body (3) and are therefore out of reach of the direct action of fire and cross both the wall of the external hollow body (2) and the wall of the internal hollow body (3) of the perpendicular mullion profile to be connected and **in that** the at least one rib of the internal hollow body (3) features a box-shaped profile.

2. Façade or glass wall, according to claim 1, **characterized in that** the box-shaped profile of the rib is exclusively part of the internal hollow body (3).

3. Façade or glass wall, according to claim 1, **characterized in that** the gap is filled with fireproof or refractory material.

4. Façade or glass wall, according to claim 1, **characterized in that** the at least one rib (9) extends so as to connect with the internal surface of the external hollow body (2).

5. Façade or glass wall, according to claim 1, **characterized in that** the dove-tailed notches form reliefs that extend in the dove-tailed longitudinal direction, i.e. undercuts so as to assure a better anchoring of the fireproof material.

6. Façade or glass wall, according to claim 1, **characterized in that** the ribs (9), and/or the external surface of the internal hollow body (3) and/or the internal surface of the external hollow body (2) feature channels (200) for housing further fixing elements.

7. Façade or glass wall, according to claim 3, **characterized in that** the gap filled with fireproof material is crossed by said connection element (305).

8. Façade or glass wall according to claim 6, **characterized in that** the channels (200) between the rib (9) and the internal surface of the external hollow body (2) are provided for a reciprocal continuous connection.

9. Façade or glass wall according to one or more of the preceding claims from 1 up to 8, **characterized in that** said node (300), which is formed by a mullion profile (301) and by two transom profiles (302, 303), a passage (304) being formed respectively in the wall of the external hollow body (2) and in the wall of the internal hollow body (3) of the mullion profile (301), said passages (304) being relatively oriented in such a way that across these passages, from the outside of and across the mullion profile (301), said connection element (305) featuring wings (306) could be born in such a way that the wings (306) posteriorly engage the wall of the internal hollow body (3) and are blocked herein, the wings (306) being held in position in order to avoid extraction of the connection element (305), the internal hollow element (3) of a transom profile (302, 303) being brought up to its abutment on the external wall of the mullion profile (301), so as to form the node, by means of the connection element (305) fixed to the mullion profile.

10. Façade or glass wall according to claim 9, **characterized in that** the transom profile (302, 303) is secured against an extraction of the mullion profile from the internal hollow body (3).

11. Node of a façade or glass wall, manufactured with mullion and transom profiles, made according to one or more of claims from 1 to 10.

## Revendications

1. Façade ou vitrage en installation coupe-feu, comprenant une construction portante constituée de profilés montants et de profilés transversaux, présentant respectivement un corps creux externe (2) et un corps creux interne (3) entouré par le premier avec un interstice entre les deux, au moins une nervure (9) s'étendant, selon une direction longitudinale du profilé, de la surface extérieure de la paroi du corps creux interne (3) dans l'interstice, les nervures (9) et/ou la surface extérieure du corps creux interne présentant des rainures ou des contre-dépouilles en forme de queue d'aronde pour l'ancrage d'un matériel ignifuge et que les profilés montants ou transversaux (301, 302, 303) pour s'attester l'un à l'autre convergent en des noeuds (300), **caractérisé en ce que** le corps creux interne (3) du profilé montant (301) et le corps creux interne (3) du profilé transversal (302, 303) accueillent des moyens de fixage et de liaison (306) qui sont fixés dans le corps creux interne (3) respectif se soustrayant ainsi à l'action directe du feu et traversant soi la paroi du corps creux externe (2) soi la paroi du corps creux interne (3) du profilé montant perpendiculaire à relier et que au moins une dite nervure du corps creux interne (3) présente un profil caisson.

2. Façade ou vitrage, selon la revendication 1, **caractérisé en ce que** le profil caisson de la nervure fait exclusivement partie du corps creux interne (3).

3. Façade ou vitrage, selon la revendication 1, **caractérisé en ce que** l'interstice est rempli du matériel ignifuge ou réfractaire.

4. Façade ou vitrage, selon la revendication 1, **caractérisé en ce que** l'au moins une dite nervure (9) est prolongée pour se relier à la surface interne du corps creux externe (2).

5. Façade ou vitrage, selon la revendication 1, **caractérisé en ce que** les rainures en forme de queues d'aronde forment des reliefs qui s'étendent en direction longitudinale en queue d'aronde ou bien en contre-dépouille pour assurer un meilleur ancrage du matériel ignifuge.

6. Façade ou vitrage, selon la revendication 1, **caractérisé en ce que** les nervures (9), et/ou la surface externe du corps creux interne (3) et/ou la surface interne du corps creux externe (2) présentent des canaux (200) destinés à accueillir d'ultérieurs éléments de fixage.

7. Façade ou vitrage, selon la revendication 3, **caractérisé en ce que** l'interstice rempli par le matériel ignifuge est traversé par ledit élément de liaison (305).

8. Façade ou vitrage, selon la revendication 6, **caractérisé en ce que** les canaux (200) entre la nervure (9) et la surface interne du corps creux externe (2) sont prévus pour une liaison continue réciproque.

9. Façade ou vitrage, selon une ou plus des revendications précédentes de 1 jusqu'à 8, **caractérisé en ce que** le noeud (300), qui est constitué par un profilé montant (301) et par deux profilés transversaux (302, 303), un passage (304) étant formé respectivement dans la paroi du corps creux externe (2) et dans la paroi du corps creux interne (3) du profilé montant (301), lesquels passages (304) sont orientés de façon que, à travers ces passages de l'extérieur du profilé montant (301) et au travers de celui-ci, ledit élément de liaison (305) présentant des ailes (306) puisse être porté de façon à ce que les ailes (306) engagent postérieurement la paroi du profilé creux interne (3) et y soient bloquées, les ailes (306) étant tenues dans leur position pour empêcher l'extraction de l'élément de liaison (305), le corps creux interne (3) d'un profilé transversal (302/303) étant chaussé jusqu'à son appui sur la paroi externe du profilé montant (301), de façon à former ledit noeud, au moyen de l'élément de liaison (305) fixé au profilé montant.

10. Façade ou vitrage, selon la revendication 9, **caractérisé en ce que** le profilé transversal (302/303) est assuré contre l'extraction du profilé montant dans le corps creux interne (3).

11. Noeud d'une façade ou d'un vitrage, réalisé avec des profilés montants et transversaux, mis en oeuvre selon une ou plus des revendications de 1 à 10.
